# EUROPÄISCHE PATENTSCHRIFT

(11) **EP 2 614 866 B1**
(45) Veröffentlichungstag und Bekanntmachung des Hinweises auf die Patenterteilung: **08.01.2014**
(21) Anmeldenummer: 12008178.1
(22) Anmeldetag: 07.12.2012
(51) Int. Cl.: A63H 17/26, B62K 9/02

(54) **Anhänger für ein Kinderfahrzeug**
Trailer for a children's vehicle
Remorque pour un véhicule pour enfants

(30) Priorität: 11.01.2012 DE 102012000329; 16.02.2012 DE 202012001591 U
(43) Veröffentlichungstag der Anmeldung: 17.07.2013
(73) Patentinhaber: Franz Schneider GmbH & Co. KG, 96465 Neustadt b. Coburg (DE)
(72) Erfinder: Luther, Rainer, 96465 Neustadt (DE); Ewringmann, Ulrich, 82024 Taufkirchen (DE)
(74) Vertreter: Flosdorff, Jürgen

(56) Entgegenhaltungen:
- EP-A1- 2 092 968
- EP-A2- 2 088 067
- US-A1- 2006 011 393

## Beschreibung

Die Erfindung betrifft einen Anhänger für ein Kinderfahrzeug. Bei dem Kinderfahrzeug kann es sich um ein Tretfahrzeug wie zum Beispiel einen mit einer Tretkurbel versehenen Traktor handeln, oder aber um ein mit einem Motor versehenes Kinderfahrzeug.

Die US 2006/011393 A1 offenbart einen Anhänger für ein Kinderfahrzeug, der eine Wanne enthält, in der Gegenstände transportiert werden können.

Der vorliegenden Erfindung liegt die Aufgabe zugrunde, einen Anhänger für ein Kinderfahrzeug anzugeben, der für Kinder einen hohen Spielwert hat.

Diese Aufgabe wird erfindungsgemäß durch die Merkmale des Anspruchs 1 gelöst.

Vorteilhafte Ausgestaltungen der Erfindung sind in den Unteransprüchen gekennzeichnet.

Der erfindungsgemäße Anhänger hat eine Wanne zur Aufnahme von Streugut, wie zum Beispiel Sand oder Granulat mit einer nicht zu groben Körnung. Die Wanne liegt auf einem Antriebsgehäuse auf, in der eine Antriebsachse des Anhängers drehbar gelagert ist, die drehfest mit wenigstens einem der beiden auf der Achse sitzenden Räder verbunden ist. Die Antriebsachse wird somit gedreht, wenn der Anhänger von einem Kinderfahrzeug gezogen wird.

Etwa mittig zwischen den Rädern des Anhängers sitzt auf der Antriebsachse ein Antriebsrad, vorzugsweise ein Antriebszahnrad, das mit der Antriebsachse drehfest verbunden ist. Dieses bevorzugt vorgesehene Antriebszahnrad kämmt mit einem aus vorzugsweise 5 Zahnrädern bestehenden Zahnradgetriebe, dessen Zahnräder in dem Antriebsgehäuse angeordnet sind. Außerdem ist erfindungsgemäß ein Streuteller vorgesehen, der vorzugsweise aus einer ebenen, horizontal angeordneten kreisförmigen Scheibe besteht, auf deren Oberseite sternförmig Rippen angebracht sind, wobei der Streuteller drehbar mit dem Abtriebszahnrad des Zahnradgetriebes gekoppelt ist.

De r Streuteller kann auch auf andere Weise mit der Antriebswelle gekoppelt sein, bei spielsweise über einen Ketten- oder Riemenantrieb.

Um eine mögliche Verletzungsgefahr und eine Beschädigung des Streumechanismus zu vermeiden, wenn der Streuteller bei sich drehendem Abtriebszahnrad blockiert wird, ist ein Ratschenmechanismus vorgesehen, durch den der Streuteller von dem Abtriebszahnrad entkoppelbar ist.

Die Wanne des Anhängers hat einen Boden mit einer Austrittsöffnung für das Streugut, die über dem Streuteller angeordnet ist, so dass austretendes Streugut auf den Streuteller fällt.

Mit dem erfindungsgemäßen Anhänger kann ein Kind im Winter beispielsweise einen von Schnee geräumten, jedoch eisig glatten Zugang zu einer Haustür oder einen Gehweg entlang eines Grundstücks gegen Rutschgefahr sichern, in dem es Streugut aus der Wanne des Anhängers austreten lässt und über die mit dem Kinderfahrzeug abgefahrene Fläche verteilt. Diese spielerische Beschäftigung ist nicht nur für Kinder interessant und mit einem hohen Spielwert verbunden, sondern bei entsprechenden Witterungsverhäftnissen auch sehr nützlich.

Die Wanne des Anhängers besteht vorzugsweise aus Kunststoff und ist bevorzugt im Spritzgussverfahren hergestellt. Der Boden der Wanne fällt in der Gebrauchslage des Anhängers auf einer horizontalen Fläche zu der Austrittsöffnung hin ab, so dass bei der Abgabe von Streugut stets Sand oder dergleichen zu der Austrittsöffnung hin selbst tätig nachrutscht.

Mit großem Vorteil ist vorgesehen, dass ein Schieber unter der Wanne hin und her beweglich geführt ist, der die Austrittsöffnung verschließen oder freigeben kann. Der Schieber ist mit einem Griffabschnitt versehen, der an der Deichsel-Seite des Anhängers frei liegt, so dass er von einem auf dem Kinderfahrzeug sitzenden Kind bequem greifbar ist, um die Austrittsöffnung der Wanne zu verschließen oder freizugeben, wobei mit einer ausgewählten Öffnungsstellung die abgegebene Streugutmenge eingestellt werden kann.

Die Wanne ist mit einem abnehmbaren oder aufklappbaren Deckel versehen, was den Vorteil hat, dass bei auftretendem Niederschlag das Streugut in der Wanne trocken bleibt und damit nicht verklumpt.

Über der Austrittsöffnung der Wanne können voneinander beabstandete Rippen angeordnet bzw. angeformt sein, die eine Art Sieb bilden, wodurch die Korngröße des aus der Austrittsöffnung fallenden Streuguts begrenzt wird. Der freie Abstand zwischen den Rippen beträgt vorteilhafterweise etwa 5 bis 10 mm. Durch dieses Sieb, das beispielsweise auch maschenartig ausgebildet sein kann, wird verhindert, dass der darunter angeordnete Streuteller durch zu groben Kies oder dergleichen blockiert werden kann.

Das Antriebsgehäuse, auf dem die Wanne aufliegt, ist vorteilhafterweise aus einem unteren Gehäuseteil, der feststehende vertikale Achsen zur Lagerung der Zahnräder des bevorzugt vorgesehenen Zahnradgetriebes aufweisen kann, einer oberen Abdeckung des unteren Gehäuseteils und einem darüber angeordneten oberen Gehäuseteil zusammengesetzt, wobei in dem oberen Gehäuseteil die Antriebsachse des Anhängers drehbar gelagert ist. Die einzelnen Teile des Antriebsgehäuses können miteinander verrastet und/oder verschraubt sein.

Der Streuteller befindet sich zweckmäßigerweise über der Abdeckung und unter einer oberen horizontalen Wand des oberen Gehäuseteils, die mit einer etwa halbkreisförmigen Kontur den Streuteller überdeckt und eine Aussparung für das Streugut aufweist, die mit der Austrittsöffnung der Wanne fluchtet. Der (in der horizontalen Gebrauchslage des Anhängers) bevorzugt horizontale Streuteller ist mit einer vertikalen Achse verbunden, die mit dem Abtriebszahnrad des Zahnradgetriebes gekoppelt ist.

Wenn der Anhänger von dem Kinderfahrzeug gezogen wird, überträgt sich die Drehung der mit einem Rad oder beiden Rädern des Anhängers drehfest verbundenen Antriebsachse auf das Getriebe und von dort auf den Streuteller, wodurch das darauf fallende Streugut radial weggeschleudert wird. Damit dies nur zu de rn rückwärtigen Bereich des Anhängers hin erfolgt, hat der obere Gehäuseteil eine nach unten abgewinkelte Umfangswand, die den Drehteller zur Vorderseite, das heißt in Richtung der Deichsel hin abdeckt und zur Rückseite der Wanne hin freilässt, indem ein Spalt zwischen der Umfangswand und dem Streuteller offen bleibt. Nach vorne hin prallt das Streugut gegen die den Streuteller mit minimalen Abstand umfassende Umfangswand und bleibt nahezu vollständig auf dem Streuteller liegen, bis dieser sich weitergedreht hat.

Die Wanne ist mit dem bevorzugt ebenfalls aus Kunststoff bestehenden Antriebsgehäuse zweckmäßigerweise verrastet und/oder verschraubt. Dabei liegt die Wanne auf seitlich von dem Antriebsgehäuse abstehenden Auflagern stabil auf.

Weiter wird vorgeschlagen, dass unter der Wanne zwei voneinander beabstandete U-förmige Stege angeordnet sind, in die entsprechend geformte Arme einer Deichsel vorzugsweise formschlüssig eingesetzt sind.

Zwischen den zwei U-förmigen Stegen sollte eine ebene Querwand im Abstand von dem Boden der Wanne verlaufen, auf der der Schieber aufliegt, der zwischen den U-förmigen Stegen und in Aussparungen bzw. Schlitzen des Antriebsgehäuses geführt ist.

Auch die beiden Räder des Anhängers, die Zahnräder, die Deichsel und der Schieber sind vorzugsweise aus Kunststoff hergestellt, ohne dass die Erfindung hierauf beschränkt ist.

Weitere Einzelheiten der Erfindung ergeben sich aus der nachfolgenden Beschreibung einer bevorzugten Ausführungsform sowie anhand der Zeichnungen. Dabei zeigen:
- Figuren 1A - 1E: eine perspektivische Ansicht, eine Rückansicht, eine Vorderansicht, eine Unteransicht und eine Seitenansicht des Anhängers;
- Fig. 2: eine Explosionsdarstellung der wesentlichen Teile des Anhängers, teilweise geschnitten,
- Fig. 3: eine ähnliche Darstellung wie Figur 2, jedoch mit zusammengesetztem Antriebsgehäuse,
- Fig. 4: das Abtriebszahnrad und den Streuteller zur Veranschauung ihrer Ratschenfunktion.

Der in den Figuren 1A - 1E in verschiedenen Ansichten dargestellte Anhänger hat zwei Räder 1, die auf einer Antriebsachse 2 sitzen, wobei wenigstens ein Rad 1 drehfest mit der Antriebsachse 2 verbunden ist. Die Achse 2 ist drehbar in einem Antriebsgehäuse 3 gelagert, auf dem eine Wanne 4 befestigt ist. Die Wanne 4 hat einen schräg zur Rückseite des Anhängers abfallenden Boden 5 und ist an ihrer Oberseite durch einen abnehmbaren Deckel 6 geschlossen.

Die Wanne 4 ist mit einer Deichsel 7 verbunden, die an ein nicht dargestelltes Kinderfahrzeug ankoppelbar ist. Die Deichsel 7 hat zwei seitlich beabstandete, im wesentlichen kubisch geformte Arme 8, die in zwei U-förmige Stege 9 eingesetzt sind, die am Boden 5 der Wanne 4 angebracht sind.

Zwischen den beiden Armen 8 der Deichsel 7 ist ein Schieber 10 dicht unter dem Boden 5 der Wanne 4 angeordnet, der mit einem abgewinkelten Handgriff 11 versehen ist, der von einem auf einem Fahrzeug sitzenden Kind bequem ergriffen und hin und her bewegbar gelagert ist. Zwischen den U-förmigen Stegen 9 ist im Abstand unter dem Boden 5 der Wanne 4 eine Querwand 12 angeformt, auf der der Schieber 10 aufliegt.

Wie die Figuren 2 und 3 zeigen, enthält der Boden 5 an seinem hinteren Rand eine Austrittsöffnung 13 für in die Wanne 4 aufgenommenes Streugut (nicht dargestellt). Die Austrittsöffnung 13 ist von parallelen Rippen 14 überdeckt, die einen Abstand von etwa 10 mm voneinander haben und als Sieb für das austretende Streugut dienen.

Der Schieber 10 hat eine solche Erstreckung, dass sein von dem Handgriff 11 abgewandter Endabschnitt 15 dicht unter der Austrittsöffnung positioniert ist und diese verschließt, wenn sich der Schieber 10 in der eingeschobenen Endposition befindet. Wenn der Schieber 10 an seinem Handgriff 11 in Richtung der Deichsel 7 gezogen wird, wird die Austrittsöffnung 13 zunehmend freigegeben.

Aus Figur 2 ist zu ersehen, dass auf der Antriebsachse 2 ein Kegelzahnrad 16 etwa in der Mitte der Antriebsachse 2 sitzt, das drehfest mit der Antriebsachse 2 verbunden ist. Das Kegelzahnrad kämmt mit einem Kegelzahnrad 17 eines Zahnradgetriebes, das noch vier weitere miteinander kämmende Zahnräder 18 enthält, um ein Zahnradgetriebe zu bilden, mit dem eine Streuscheibe 19 gedreht werden kann. Die Zahnräder 17, 18 sind in einem unteren Gehäuseteil 20 angeordnet, das zur Lagerung der Zahnräder vertikale Achsstummel 21 hat.

Die Zahnräder sind von einer Abdeckung 22 des unteren Gehäuseteils 20 überdeckt, die eine Aussparung 23 enthält, durch die das Kegelzahnrad 16 in Eingriff mit dem Kegelzahnrad 17 gelangt. Die Abdeckung 22 hat einen etwa halbkreisförmigen Abschnitt 24 mit einem kurzen Rohrabschnitt 25, durch den hindurch eine Achse der darauf angeordneten Streuscheibe 19 mit dem Abtriebszahnrad 18a gekoppelt ist.

Diese Achse ist durch einen rohrförmigen Ansatz 40 gebildet, der drehfest an der Streuscheibe 19 angebracht oder angeformt ist und sich von der Streuscheibe 19 nach oben und unten erstreckt. Am unteren Endabschnitt des rohrförmigen Ansatzes 40 sind Zähne 41 mit schrägen Flanken ausgebildet, die in entsprechende Zähne 42 eingreifen, die an der Oberseite des Abtriebszahnrades 18a angeformt sind. Der sich nach oben erstreckende Teil des rohrförmigen Ansatzes 40 verjüngt sich zu einem Rohrabschnitt 43, in den eine Schraubenfeder 44 eingesetzt ist, die sich mit ihrem unteren Ende in dem Rohrabschnitt abstützt und über die Randkante 45 des Rohrabschnitts 43 hinaus vorsteht.

Die Streuscheibe 19 ist mit dem unteren Teil des rohrförmigen Ansatzes 40 in dem Rohrabschnitt 25 der Abdeckung 22 geführt, und die Feder 44 stützt sich an der Unterseite der Wand 30 des oberen Gehäuseteils 27 ab, wobei zwischen der Randkante 45 des Rohrabschnitts 43 und der Wand 30 des Gehäuseteils 27 ein Abstand verbleibt, der größer als die Höhe h der Zähne 41 und 42 ist. Damit ist ein Ratschenmechanismus gebildet, der es ermöglicht, die Streuscheibe 19 antriebsmäßig von dem sich drehenden Abtriebszahnrad 18a zu trennen, wenn dieses beispielsweise durch einen Finger einer Spielperson oder durch zu großkörniges Streugut blockiert wird, wobei in diesem Fall die Zähne 41 an den schrägen Flanken der Zähne 42 gegen Federkraft nach oben gleiten. Hierdurch ist eine mögliche Verletzungsgefahr und eine Beschädigung des Streumechanismus vermieden.

Der Rohrabschnitt 43 kann in einem rohrförmigen unteren Ansatz des oberen Gehäuseteils 27 geführt sein.

Auf der Oberseite der Streuscheibe 19 sind sechs im wesentlichen sternförmig angeordnete, leicht gebogene Rippen 26 angeformt, die bis an den rohrförmigen Ansatz 40 reichen. An der Unterseite der Streuscheibe 19 sind drei kurze Rippen 46 angeformt, die verhindern, dass sich auf dem halbkreisförmigen Abschnitt 24 Streugut ansammelt und die Streuscheibe 19 blockiert.

Der untere Gehäuseteil 20 und die Abdeckung 22 sind an einem oberen Gehäuseteil 27 befestigt, vorzugsweise angeschraubt. In hülsenförmigen Abschnitten 28 des oberen Gehäuseteils 27 ist die Antriebsachse 2 drehbar gelagert. Der obere Gehäuseteil 27 hat seitlich abstehende, schräg nach oben weisende Auflager 29 für die auf der Oberseite des oberen Gehäuseteils 27 aufliegende Wanne 4, die zudem mit dem oberen Gehäuseteil 27 verschraubt und/oder verrastet ist. Das obere Gehäuseteil 27 hat eine obere Wand 30 mit einer etwa halbkreisförmigen Kontur 31, die die Streuscheibe 19 überdeckt. In der oberen Wand 30 ist eine Öffnung 32 ausgebildet, die mit der Austrittsöffnung 13 in dem Wannenboden 5 fluchtet, so dass austretendes Streugut durch die Öffnung 32 auf den darunter angeordneten Streuteller 19 fällt. Die Wand 30 hat eine nach unten abgewinkelte Umfangswand 33 und 34. Der Wandabschnitt 33 endet in einem Abstand über der Streuscheibe 19, so dass Streugut zur Rückseite des Anhängers hin weggeschleudert werden kann. Die Umfangswand 34 erstreckt sich weiter nach unten. Wie Figur 2 zeigt, verläuft eine innere Umfangswand 35 etwa um die vordere Hälfte der Streuscheibe 19 und verhindert, dass Streugut in dieser Richtung von der Streuscheibe 19 weggeschleudert wird. Hierzu hat die Umfangswand 35 einen nur minimalen Abstand vom Rand der Streuscheibe 19.

Der Schieber 10 ist mit abgewinkelten Seitenwänden 36 in Schlitzen 37 in der vorderen Stirnwand 38 und an Führungsflächen 39 an der Oberseite des oberen Gehäuseteils 27 geführt.

Es wird betont, dass die Erfindung nicht auf die beschriebenen und dargestellten Ausführungsformen beschränkt ist. Vielmehr sind alle offenbarten Merkmale der Ausführungsformen auch einzeln untereinander anders als oben beschrieben miteinander kombinierbar.

## Patentansprüche

1. Anhänger für ein Kinderfahrzeug, mit einer Wanne (4), in die Streugut aufnehmbar ist
**gekennzeichnet durch** ein Antriebsgehäuse (3), auf dem die Wanne (4) aufliegt, eine Antriebsachse (2), die drehbar in dem Antriebsgehäuse (3) gelagert ist und mit einem Antriebsrad (16), vorzugsweise einem Antriebszahnrad drehfest verbunden ist,
einem Getriebe, vorzugsweise Zahnradgetriebe (17, 18, 18a) in dem Antriebsgehäuse (3), das mit dem Antriebsrad (16) kämmt, und einem Streuteller (19), der drehbar mit einem Abtriebsrad (18a) des Getriebes (17, 18, 18a) gekoppelt ist,
wobei die Wanne (4) einen Boden (5) mit einer Austrittsöffnung (13) für das Streugut aufweist, die über dem Streuteller (19) angeordnet ist, so dass austretendes Streugut auf den Streuteller (19) fällt.

2. Anhänger für ein Kinderfahrzeug nach Anspruch 1,
**dadurch gekennzeichnet,**
**dass** der Streuteller (19) über einen Ratschenmechanismus (41,42,44) mit dem Abtriebszahnrad (18a) verbunden ist, durch den der Streuteller (19) im blockierten Zustand von dem sich drehenden Abtriebszahnrad (18a) antriebsmäßig trennbar ist.

3. Anhänger für ein Kinderfahrzeug nach Anspruch 1 oder 2,
**dadurch gekennzeichnet,**
**dass** der Boden (5) der Wanne (4) schräg zu der Austrittsöffnung (13) hin abfällt.

4. Anhänger für ein Kinderfahrzeug nach einem der Ansprüche 1 bis 3,
**dadurch gekennzeichnet,**
**dass** ein Schieber (10) unter der Wanne (4) geführt ist, der die Austrittsöffnung (13) verschließen oder freigeben kann.

5. Anhänger für ein Kinderfahrzeug nach den Ansprüchen 1 bis 4,
**dadurch gekennzeichnet,**
**dass** das Antriebsgehäuse (3) aus einem unteren Gehäuseteil (20), der feststehende Achsen (21) zur Lagerung der Zahnräder (17, 18) des Zahnradgetriebes aufweist, einer Abdeckung (22) des unteren Gehäuseteils (20) und einem oberen Gehäuseteil (27) zusammengesetzt ist, in dem die Antriebsachse (2) des Anhängers drehbar gelagert ist.

6. Anhänger für ein Kinderfahrzeug nach Anspruch 5,
**dadurch gekennzeichnet,**
**dass** der Streuteller (19) über der Abdeckung (22) und unter einer Wand (30) des oberen Gehäuseteils (27) angeordnet ist, die eine Aussparung (32) für das Streugut aufweist.

7. Anhänger für ein Kinderfahrzeug nach Anspruch 5 oder 6,
**dadurch gekennzeichnet,**
**dass** der obere Gehäuseteil (27) eine nach unten abgewinkelte Umfangswand (33, 34, 35) aufweist, die den Streuteller (19) zur Antriebsachse (2) hin abdeckt und zur Rückseite der Wanne (4) hin freilässt.

8. Anhänger für ein Kinderfahrzeug nach Anspruch 1 bis 7,
**dadurch gekennzeichnet,**
**dass** die Wanne (4) mit dem Antriebsgehäuse (3) verrastet und/oder verschraubt ist.

9. Anhänger für ein Kinderfahrzeug nach Anspruch 1 bis 8,
**dadurch gekennzeichnet,**
**dass** unter der Wanne (4) zwei U-förmige Stege (9) angeordnet sind, in die im wesentlichen kubischen Arme (8) einer Deichsel (7) eingesetzt sind.

10. Anhänger für Kinderfahrzeug nach Anspruch 9,
**dadurch gekennzeichnet,**
**dass** zwischen den zwei U-förmigen Stegen (9) eine ebene Querwand (12) im Abstand von dem Boden (5) der Wanne (4) verläuft, auf der der Schieber (10) aufliegt.

11. Anhänger für ein Kinderfahrzeug nach den Ansprüchen 1 bis 10,
**dadurch gekennzeichnet,**
**dass** über der Austrittsöffnung (13) der Wanne (4) voneinander beabstandete Rippen (14) angeordnet sind.

12. Anhänger für ein Kinderfahrzeug nach den Ansprüchen 1 bis 11,
**dadurch gekennzeichnet,**
**dass** an der Oberseite und der Unterseite des Streutellers (19) im wesentlichen sternförmig angeordnete Rippen (26, 46) angebracht sind.

## Claims

1. A trailer for a children's vehicle with a load box (4), in which loose material may be accommodated, **characterised by** a drive housing (3), on which the load box (4) rests, a drive shaft (2), which is rotatably mounted in the drive housing (3), and is rotationally fixedly connected to a drive wheel (16), preferably a drive gear wheel, a transmission system, preferably a gear mechanism (17, 18, 18a), in the drive housing (3), which is in mesh with the drive wheel (16), and a distributor plate (19), which is rotatably coupled to a drive wheel (18a) of the transmission (17, 18, 18a), wherein the load box (4) has a base (5) with an outlet opening (13) for the loose material, which is arranged above the distributor plate (19) so that discharging loose material falls onto the distributor plate.

2. A trailer for a children's vehicle as claimed in claim 1, **characterised in that** the distributor plate (19) via a ratchet mechanism (41, 42, 44) to the drive gear wheel (18a) by which the drive to the distributor plate (19) may be interrupted, in the disabled state, from the rotating drive gear wheel (18a).

3. A trailer for a children's vehicle as claimed in claim 1 or 2, **characterised in that** the base (5) of the load box (4) slopes obliquely downwardly to the outlet opening (13).

4. A trailer for a children's vehicle as claimed in one of claims 1 to 3, **characterised in that** a slider (10) is guided beneath the load box (4), which can close or open the outlet opening (13).

5. A trailer for a children's vehicle as claimed in claims 1 to 4, **characterised in that** the drive housing (3) is composed of a lower housing portion (20), the fixed shafts (21) for mounting the gear wheel (17, 18) of the transmission, a cover (22) for the lower housing portion (20) and an upper housing portion (27), in which the drive shaft (2) of the trailer is rotatably mounted.

6. A trailer for a children's vehicle as claimed in claim 5, **characterised in that** the distributor plate (19) is arranged above the cover (22) and below a wall (30) of the upper housing portion (27), which has a cut out (32) for the loose material.

7. A trailer for a children's vehicle as claimed in claim 5 or 6, **characterised in that** the upper housing portion (27) has a downwardly angled peripheral wall (33, 34, 35) which shields the distributor plate (19) in the direction towards the drive shaft (2) and leaves it open towards the rear side of the load box (4).

8. A trailer for a children's vehicle as claimed in claims 1 to 7, **characterised in that** the load box (4) is locked and/or screwed to the drive housing (3).

9. A trailer for a children's vehicle as claimed in claims 1 to 8, **characterised in that** arranged below the load box (4) there are two U shaped webs (9) inserted into which are substantially rectangular arms (8) of a drawbar.

10. A trailer for a children's vehicle as claimed in claim 9, **characterised in that** extending between the two U shaped webs (9) there is a flat transverse wall (12) at a distance from the base (5) of the load box (4), on which the slider (10) rests.

11. A trailer for a children's vehicle as claimed in claims 1 to 10, **characterised in that** ribs (14) are arranged spaced from one another above the outlet opening (13) of the load box.

12. A trailer for a children's vehicle as claimed in claims 1 to 11, **characterised in that** ribs (26, 46) arranged substantially in a star configuration are attached to the upper surface and the lower surface of the distributor plate (19).

## Revendications

1. Remorque pour un véhicule pour enfants avec une cuvette (4), dans laquelle du matériau d'épandage peut être reçu,
**caractérisée par** un boîtier d'entraînement (3), sur lequel la cuvette (4) repose, un axe d'entraînement (2) qui est logé de manière rotative dans le boîtier d'entraînement (3) et qui est relié de manière solidaire en rotation à une roue d'entraînement (16), de préférence un roue dentée d'entraînement,
un engrenage, de préférence un engrenage de roue dentée (17, 18, 18a) dans le boîtier d'entraînement (3) qui s'engrène avec la roue d'entraînement (16), et un disque d'épandage (19) qui est couplé de manière rotative à une roue de sortie (18a) de l'engrenage (17, 18, 18a),
la cuvette (4) présentant un fond (5) avec une ouverture de sortie (13) pour le matériau d'épandage qui est disposée au-dessus du disque d'épandage (19) de sorte que du matériau d'épandage sortant tombe sur le disque d'épandage (19).

2. Remorque pour un véhicule pour enfants selon la revendication 1, **caractérisée en ce que** le disque d'épandage (19) est relié par un mécanisme à cliquet (41, 42, 44) à la roue dentée de sortie (18a), par lequel le disque d'épandage (19) peut être séparé en entraînement dans l'état bloqué de la roue dentée de sortie (18a) tournante.

3. Remorque pour un véhicule pour enfants selon la revendication 1 ou 2, **caractérisée en ce que** le fond (5) de la cuvette (4) s'incline en biais vers l'ouverture de sortie (13) .

4. Remorque pour un véhicule pour enfants selon l'une quelconque des revendications 1 à 3, **caractérisée en ce qu'**un coulisseau (10) est guidé sous la cuvette (4), lequel peut fermer ou libérer l'ouverture de sortie (13).

5. Remorque pour un véhicule pour enfants selon les revendications 1 à 4, **caractérisée en ce que** le boîtier d'entraînement (3) est composé d'une partie de boîtier inférieure (20) qui présente des axes fixes (21) pour le logement des roues dentées (17, 18) de l'engrenage de roue dentée, d'un recouvrement (22) de la partie de boîtier inférieure (20) et d'une partie de boîtier supérieure (27), dans laquelle l'axe d'entraînement (2) de la remorque est logé de manière rotative.

6. Remorque pour un véhicule pour enfants selon la revendication 5, **caractérisée en ce que** le disque d'épandage (19) est disposé sur le recouvrement (22) et sous une paroi (30) de la partie de boîtier supérieure (27) qui présente un évidement (32) pour le matériau d'épandage.

7. Remorque pour un véhicule pour enfants selon la revendication 5 ou 6, **caractérisée en ce que** la partie de boîtier supérieure (27) présente une paroi périphérique (33, 34, 35) coudée vers le bas qui recouvre le disque d'épandage (19) vers l'axe d'entraînement (2) et le libère vers le côté arrière de la cuvette (4).

8. Remorque pour un véhicule pour enfants selon les revendications 1 à 7, **caractérisée en ce que** la cuvette (4) est encliquetée et/ou vissée au boîtier d'entraînement (3).

9. Remorque pour un véhicule pour enfants selon les revendications 1 à 8, **caractérisée en ce que** deux traverses (9) en U sont disposées sous la cuvette (4), dans lesquelles des bras (8) sensiblement cubiques d'un timon (7) sont insérés.

10. Remorque pour un véhicule pour enfants selon la revendication 9, **caractérisée en ce qu'**une paroi transversale (12) plane s'étend entre les deux traverses en U (9) à distance du fond (5) de la cuvette (4), sur laquelle paroi le coulisseau (10) repose.

11. Remorque pour un véhicule pour enfants selon les revendications 1 à 10, **caractérisée en ce que** des nervures (14) espacées les unes des autres sont disposées au-dessus de l'ouverture de sortie (13) de la cuvette (4).

12. Remorque pour un véhicule pour enfants selon les revendications 1 à 11, **caractérisée en ce que** des nervures (26, 46) disposées sensiblement en forme d'étoile sont montées sur le côté supérieur et le côté inférieur du disque d'épandage (19).
